# EUROPÄISCHE PATENTSCHRIFT

(11) **EP 1 412 241 B1**
(45) Veröffentlichungstag und Bekanntmachung des Hinweises auf die Patenterteilung: **01.08.2007**
(21) Anmeldenummer: 02753888.3
(22) Anmeldetag: 26.06.2002
(51) Int. Cl.: B61L 5/04

(54) **EINRICHTUNG ZUM UMSTELLEN VON WEICHEN**
DEVICE FOR RESETTING POINTS
DISPOSITIF POUR DEPLACER DES AIGUILLES

(30) Priorität: 31.07.2001 AT 60601 U
(43) Veröffentlichungstag der Anmeldung: 28.04.2004
(73) Patentinhaber: VAE EISENBAHNSYSTEME GMBH, 8740 Zeltweg (AT); VAE GmbH, 1010 Wien (AT)
(72) Erfinder: KLEIN, Herbert, A-8740 Zeltweg (AT)
(74) Vertreter: Haffner, Thomas M.
(86) Internationale Anmeldenummer: PCT/AT2002/000184
(87) Internationale Veröffentlichungsnummer: WO 2003/011671

(56) Entgegenhaltungen:
- EP-A- 0 779 197
- WO-A-96/00160
- WO-A-96/34786
- DE-A- 19 525 012

## Beschreibung

Die Erfindung betrifft eine Einrichtung zum Umstellen von Weichen, bei welcher eine Mehrzahl von miteinander gekuppelten hydraulischen Stell-Einrichtungen in Schienen-Längsrichtung versetzt angeordnet ist und die Zylinderkolben-Aggregate der hydraulischen Stell-Einrichtungen zu gleichsinnigem Antrieb mit einander verbunden sind. Eine derartige Einrichtung ist beispielsweise aus der WO 96/00160 bekannt geworden.

Prinzipiell müssen bei der Umstellung von Weichen die entlang der Schienen-Längsrichtung unterschiedlichen Stellwege berücksichtigt werden. Der erforderliche Umstellweg ist hierbei umso kleiner, je näher die Angriffsstelle des jeweiligen Zylinderkolben-Aggregates zur Einspannstelle der Zungenschiene angeordnet ist. Darüber hinaus sind unterschiedliche Umstellkräfte zu berücksichtigen, welche mit geringer werdendem Abstand von der Einspannstelle der Zungenschiene größer werden. Dies ergibt sich aus dem Hebelgesetz sowie aus der Tatsache, dass der Querschnitt der Zungenschiene in einem von der Einspannstelle der Zungenschiene entfernten Bereich geringer ist als in einem der Einspannstelle benachbarten Bereich. Zur Einstellung des jeweils erforderlichen Umstellhubes der hydraulischen Zylinderkolben-Aggregate wurde in der WO 96/00160 vorgeschlagen, innerhalb des Kolbenhubes des hydraulischen Zylinderkolben-Aggregates Aufstoßventile anzuordnen, welche in die beiden Arbeitsräume des Zylinderkolben-Aggregates verbindende Leitung z.B. in Form einer Bohrung des Kolbens eingeschaltet waren. Abhängig von der Kolbenstellung wird diese Verbindung unterbrochen oder es herrscht Durchfluss, wobei die Sollposition genau erreicht werden kann. Dadurch ist ein hydraulischer Gleichlauf der entlang der Schienen-Längsrichtung versetzt angeordneten und miteinander gekoppelten hydraulischen Zylinderkolben-Aggregate gegeben.

Aus der DE OS 21 44 564 ist ein alternativer Vorschlag zur Einstellung der geforderten weg-abhängigen Verstellung bekannt geworden, gemäß welchem für einen hydraulischen Weichen-Stellantrieb Zylinderkolben mit identischen Dimensionen verwendet werden, wobei zwischen dem Zylinder und der dazu gehörigen Weichenzunge ein Bauteil angeordnet ist, in dem der jeweils erforderliche Leerweg einstellbar ist. Dies erfordert jedoch aufwendige mechanische Einbauten und erhöht dadurch den konstruktiven Aufwand für die Umstell-Vorrichtung erheblich. Wie der WO 96/00160 entnommen werden kann und auch aus der EP 0 778 191 bekannt ist, können zur Einstellung eines entlang der Schienen-Längsrichtung mit zunehmender Nähe zur Einspannstelle der Weichenzunge kürzer werdenden Umstellhubes die Querschnitte der jeweiligen Hydraulik-Zylinder geändert werden. Dabei besteht jedoch das Problem, dass eine Umstell-Vorrichtung aus einer Mehrzahl von Hydraulik-Zylindern mit unterschiedlichen Querschnitten besteht, sodass sich der Einbau einer derartigen Umstellvorrichtung auf Grund der Vielzahl unterschiedlicher Dimensionen aufwendig gestaltet. Auch die Herstellung und der Zusammenbau der Hydraulik-Zylinder ist mit einem höheren Aufwand verbunden, da ja auch alle mit dem hydraulischen Zylinderkolben-Aggregat verbundenen Teile oder sämtliche im Zylinder angeordneten Teile wie beispielsweise Endlagen-Sicherheitseinrichtungen, Sicherheits-Schließvorrichtungen und/oder Sensoren an die unterschiedlichen Dimensionen angepasst werden müssen. Auch die Einbaumaße der unterschiedlich dimensionierten Hydraulik-Zylinder ändern sich entsprechend, sodass der Einbau zusätzlich erschwert wird.

Die vorliegende Erfindung zielt nun darauf ab, eine Einrichtung zum Umstellen von Weichen zu schaffen, bei welcher eine exakte Einstellung der jeweils geforderten Stellwege und Stellkräfte gelingt, wobei gleichzeitig die Einbaumaße der Hydraulik-Zylinder unverändert bleiben und überdies die für die Umstell-Einrichtung erforderliche Teile-Vielfalt der Hydraulik-Aggregate möglichst gering gehalten werden kann. Zur Lösung dieser Aufgabe besteht die Erfindung im Wesentlichen darin, dass die Arbeitsräume der hydraulischen Zylinderkolben-Aggregate jeweils zwei Bereiche mit definiertem Zylinderquerschnitt aufweisen, wobei die jeweils Endlagen-Sicherungseinrichtungen, Sicherheits-Schließvorrichtungen, und/oder Sensoren enthaltenden Bereiche der in Schienen-Längsrichtung versetzt angeordneten Zylinderkolben-Aggregate untereinander gleichen Querschnitt aufweisen und die jeweils anderen Bereiche der in Schienen-Längsrichtung versetzt angeordneten Zylinderkolben-Aggregate zueinander unterschiedlichen Querschnitt aufweisen. Dadurch, dass nun die einzelnen Hydraulik-Zylinder in zwei funktionelle Bereiche getrennt betrachtet werden, wird die Möglichkeit geschaffen, die für die jeweilige Hub-Einstellung erforderliche Querschnittsveränderung des Zylinders lediglich in einem der beiden Bereiche vorzunehmen, in welchem auf ein Minimum an anderen Bestandteilen des Zylinderkolben-Aggregates Rücksicht genommen werden muss. So befinden sich in dem ersten Bereich, welcher in sämtlichen entlang der Schienen-Längsrichtung angeordneten Zylinderkolben-Aggregaten gleichen Querschnitt aufweist, die Endlagen-Sicherheitseinrichtungen, die Sicherheits-Schließvorrichtungen und/oder Sensoren, sodass diese Bauteile mit den selben Dimensionen ausgeführt und auf einfache Art und Weise in Serien-Fertigung hergestellt werden können. Zudem vereinfacht sich dadurch der Einbau dieser Einrichtungen in den Hydraulik-Zylinder, da immer gleiche Werkzeuge zum Einsatz gelangen können. Der andere Bereich der Zylinderkolben-Aggregate ist nun mit jeweils unterschiedlichem Querschnitt ausgebildet, um den Verstellhub an die jeweils entlang der Schienen-Längsrichtung unterschiedlichen Gegebenheiten anpassen zu können. Gleichzeitig gelingt es dadurch, die jeweils erforderlichen Stellkräfte zu optimieren, wobei mit zunehmender Nähe zur Einspannstelle der Weichenzunge höhere Umstellkräfte auf die Zunge einwirken. Durch die exakte Kolbenhub-Anpassung wird das Rest-Spülvolumen wesentlich verringert und damit die internen hydraulischen Verluste der Umstell-Vorrichtung erheblich vermindert.

In bevorzugter Weise ist hierbei die Ausbildung derart weitergebildet, dass der Endlagen-Sicherungseinrichtungen, Sicherheits-Schließvorrichtungen, und/oder Sensoren enthaltende Bereich einen kleineren Querschnitt aufweist als der andere Bereich. Dadurch können die in dem betreffenden Bereich angeordneten Endlagen-Sicherheitseinrichtungen bzw. Sicherheits-Schließvorrichtungen in vorteilhafter Weise angeordnet werden, wobei eine besonders klein bauende Einrichtung verwirklicht werden kann.

Obwohl die Einstellung des jeweils erforderlichen Kolbenhubes durch die oben genannten Maßnahmen bereits äußerst exakt gelingt, können in bevorzugter Weise zusätzliche Einrichtungen vorgesehen werden, um eine Feinjustierung vorzunehmen. Zu diesem Zweck ist die Ausbildung derart weitergebildet, dass die Arbeitsräume des Zylinderkolben-Aggregates durch eine Bohrung des Kolbens miteinander verbunden sind und dass Aufstoß-Ventile in der Bohrung angeordnet sind. Wie an sich bekannt, sind die Arbeitsräume eines Zylinderkolben-Aggregates in diesem Fall durch eine Leitung in Form einer Bohrung mit einander verbunden, wobei Aufstoß-Ventile eingebaut sind. Diese Ventile werden mit einem mit dem Zylinder fest verbundenen Stößel betätigt, sodass die beiden Arbeitsräume des Zylinders verbindende Leitung geöffnet wird und eine weitere Verstellung des Kolbens unterbunden wird.

Durch die Änderung des Kolbenhubes mit dem jeweils unterschiedlichen Zylinder-Querschnitt ändert sich naturgemäß auch die Gesamt-Baulänge des Zylinderkolben-Aggregates, sodass besondere Vorkehrungen zu treffen sind, um gleich bleibende Einbaumaße der Umstell-Zylinder zu gewährleisten. Zu diesem Zweck ist die Ausbildung mit Vorteil derart weitergebildet, dass der Zylinder unter Zwischenschaltung eines Distanzstückes mit einem Kopplungsflansch verbunden ist, wobei die Länge des Distanzstückes der durch die Querschnittsvergrößerung des Zylinders hervorgerufenen Hubverkürzung entspricht. Die Distanzstücke überbrücken somit die durch den verkürzten Hub hervorgerufene geringere Gesamt-Baulänge des Zylinders, sodass die Einbau-Situation und die Angriffs-Situation für das Gestänge dieselben bleiben und die Einbaumaße der Einrichtung entlang der gesamten Zungenschiene gleich sind. Dadurch können Anpassungen der mit den Hydraulik-Zylindern verbundenen Teile auf ein Minimum reduziert werden, sodass der Aufwand für den Einbau erheblich verringert werden kann.

Die Erfindung wird nachfolgend an Hand eines von in der Zeichnung schematisch dargestellten Ausführungsbeispieles näher erläutert. In diesem zeigen Figur 1 eine Draufsicht auf einen Teilbereich einer Schienenweiche, Figur 2 ein Detail der Verbindung eines konventionellen Zylinderkolben-Aggregates mit einer mechanischen Schieberstange, Figur 3 eine schematische Teilansicht der Darstellung nach Fig. 2, Figur 4 eine vergrößerte Darstellung eines konventionellen hydraulischen Zylinderkolben-Aggregates teilweise im Schnitt, Figur 5 eine Draufsicht auf die Darstellung der Fig. 4 und Figur 6 eine Darstellung eines erfindungsgemäß zum Einsatz gelangenden hydraulischen Zylinderkolben-Aggregates im Schnitt.

In Fig. 1 sind schematisch Schienen 1 angedeutet, welche mit Schwellen 2 verbunden sind. Im Bereich einer Weiche sind zusätzlich zu den Regelschienen 1 Zungenschienen 3 vorgesehen, welche über einen Stellantrieb, welcher schematisch mit 4 bezeichnet ist, in ihre jeweilige Position gebracht werden können. Der Stellantrieb 4 wirkt hierbei über Schieberstangen 5 auf die Zungenschienen 3. Die Schieberstangen 5 sind über einen mittigen Abgriff 6 mit einem hydraulischen Zylinderkolben-Aggregat 7 gekoppelt. Es sind weiters zusätzliche Zylinderkolben-Aggregate 7 im Schienenverlauf ersichtlich, welche jeweils mit Schieberstangen und Verschluss-Einrichtungen, welche wiederum schematisch mit 5 bezeichnet werden, gekoppelt sind. Bei der Darstellung in Fig. 2 ist die Art der mechanischen Verbindung der hydraulischen Zylinderkolben-Aggregate 7 mit den Schieberstangen 5 deutlicher ersichtlich. Die Zylinderkolben-Aggregate 7 weisen einen Kulissenstein 8 auf, in welchen ein Bolzen 9 der Schieberstange 5 eingreift. Bei Betätigung der Schieberstange 5 wird der Kulissenstein und damit der Kolben der hydraulischen Zylinderkolben-Aggregate verschoben, wodurch aus dem jeweiligen Arbeitsraum Medium ausgepresst wird. In Fig. 3 ist die Art der Festlegung der hydraulischen Zylinderkolben-Aggregate 7 an der Schwelle 2 verdeutlicht. Die Festlegung erfolgt über ein Anschlagblech 10, welches an der Schwelle 2 festgelegt ist. Die hydraulischen Zylinderkolben-Aggregate 7 benötigen hierbei relativ geringen Platz, sodass das Stopfen des Unterbaues nicht beeinträchtigt wird.

Die Funktionsweise der hydraulischen Zylinderkolben-Aggregate und ihre bevorzugte Ausgestaltung ist in den Figuren 4 und 5 näher erläutert. In Fig. 4 und 5 ist ein Plunger 11 aufweisendes hydraulisches Zylinderkolben-Aggregat 7 ersichtlich. Die Plunger 11 tauchen über Dichtungen 12 in die jeweiligen Arbeitsräume 13 der hydraulischen Zylinderkolben-Aggregate, und bei einer Verschiebung des Plungers 11 in einer der Richtungen des Doppelpfeiles 14 wird jeweils Medium aus dem entsprechenden Arbeitsraum 13 ausgepresst. Die Hydraulikanschlüsse münden an die außen liegenden Durchbrechungen 15 im jeweiligen Arbeitsraum 13. Der Kulissenstein ist wiederum mit 8 bezeichnet, über welchen die mechanische Kopplung erfolgt. Zum Schutz der Einrichtung ist weiters eine Gummimanschette 16 vorgesehen.

In Fig. 5 ist die Einrichtung nach Fig. 4 in der Draufsicht ersichtlich.

Die einzelnen hydraulischen Zylinderkolben-Aggregate sind miteinander gekoppelt und in Schienen-Längsrichtung versetzt angeordnet, wobei das erste hydraulische Zylinderkolben-Aggregat als Pumpelement für die nachfolgenden Zylinderkolben-Aggregate wirkt. Dabei sind die Arbeitsräume 13 des ersten als Pumpelement wirksamen hydraulischen Zylinderkolben-Aggregates 7 über die Hydraulikleitung mit entsprechenden Arbeitsräumen 13 benachbarter Hydraulik-Zylinderkolben-Aggregate 7 verbunden, wobei die Verbindung dergestalt erfolgt, dass bei einer Verschiebung des als Pumpelement ersten hydraulischen Zylinderkolben-Aggregates alle weiteren Hydraulik-Zylinderkolben-Aggregate zu gleichsinniger Verschiebung gekoppelt sind. Wenn nun parallel oder in Serie geschaltete Zylinderkolben-Aggregate einen vom Weg des als Pumpelement verwendeten hydraulischen Zylinderkolben-Aggregates verschiedenen Weg zurücklegen sollen, muss der Querschnitt der einzelnen Zylinderkolben-Aggregate entsprechend beeinflusst werden, wobei zu diesem Zweck erfindungsgemäß Hydraulik-Zylinder gemäß Fig. 6 zum Einsatz gelangen. Der Arbeitsraum 13 des Zylinderkolben-Aggregates 7 ist in einem ersten Bereich 18 mit einem Querschnitt ausgebildet, welcher auch in allen anderen der in Schienen-Längsrichtung versetzt angeordneten Zylinderkolben-Aggregate gleich ist. In einem Bereich 19 ist der Arbeitsraum mit einem vergrößerten Querschnitt ausgebildet, wobei in diesem Bereich die Zylinder-Querschnitte der in Schienen-Längsrichtung versetzt angeordneten Zylinderkolben-Aggregate zueinander unterschiedlich sind, um den jeweils erforderlichen Kolbenhub einzustellen. Im Bereich 18 sind nun Endlagen-Sicherungseinrichtungen bzw. Sicherheits-Schließvorrichtungen angeordnet. Die Endlagen-Sicherungseinrichtung umfasst hierbei als Kugel ausgebildete Sperrglieder 20, welche in einer Mitnehmer-Hülse 21 aufgenommen sind. Die Sperrglieder 20 wirken hierbei mit Anschlag-Schultern zusammen, welche an einem am Kolben 11 befestigten Kolben-Endstück 22 ausgebildet sind. Im Kolben-Endstück 22 ist ein Aufstoß-Ventil 23 angeordnet, welches, die den Kolben 11 axial durchsetzende und die beiden Arbeitsräume 13 verbindende Bohrung 24 öffnet bzw. schließt. Das Aufstoß-Ventil wird dabei von einem am Zylinderboden angebrachten Vorsprung z.B. in Form eines Bolzens 25 betätigt, wodurch das Fluid des hydraulischen Stell-Antriebes durch die Bohrung 24 in den jeweils anderen Arbeitsraum gelangen kann, wobei eine weitere Kolbenbewegung unterbunden wird. Es sind somit eine Reihe von Bauteilen in dem Bereich 18 mit gleich bleibendem Querschnitt angeordnet, sodass eine Anpassung dieser Bauteile an die unterschiedlichen Querschnitte des Bereiches 19 nicht erforderlich ist.

Um die Einbaulänge der hydraulischen Zylinderkolben-Aggregate in allen Verstell-Ebenen gleich zu halten, ist ein DistanzStück 26 vorgesehen, welches zwischen dem Hydraulik-Zylinder und dem Kopplungsflansch 27 angeordnet ist. Durch geeignete Wahl der Länge A des Distanz-Stückes 26 wird die Einbau-Länge L konstant gehalten, sodass insgesamt in allen Verstell-Ebenen die gleiche Befestigungssituation für die Aufnahme der Zylinderkolben-Aggregate vorgefunden werden kann.

## Patentansprüche

1. Einrichtung zum Umstellen von Weichen, bei welcher eine Mehrzahl von miteinander gekuppelten hydraulischen Stell-Einrichtungen in Schienen-Längsrichtung versetzt angeordnet ist und die Zylinderkolben-Aggregate der hydraulischen Stell-Einrichtungen zu gleichsinnigem Antrieb miteinander verbunden sind, **dadurch gekennzeichnet, dass** die Arbeitsräume (13) der hydraulischen Zylinderkolben-Aggregate (7) jeweils zwei Bereiche (18, 19) mit definiertem Zylinderquerschnitt aufweisen, wobei die jeweils Endlagen-Sicherungseinrichtungen (20,21), Sicherheits-Schließvorrichtungen, und/oder Sensoren enthaltenden Bereiche (18) der in Schienen-Längsrichtung versetzt angeordneten Zylinderkolben-Aggregate (7) untereinander gleichen Querschnitt aufweisen und die jeweils anderen Bereiche (19) der in Schienen-Längsrichtung versetzt angeordneten Zylinderkolben-Aggregate (7) zueinander unterschiedlichen Querschnitt aufweisen.

2. Einrichtung nach Anspruch 1, **dadurch gekennzeichnet, dass** der Endlagen-Sicherungseinrichtungen (20,21), Sicherheits-Schließvorrichtungen, und/oder Sensoren enthaltende Bereich (18) einen kleineren Querschnitt aufweist als der andere Bereich (19).

3. Einrichtung nach Anspruch 1 oder 2, **dadurch gekennzeichnet, dass** die Arbeitsräume (13) des Zylinderkolben-Aggregates (7) durch eine Bohrung (24) des Kolbens (11) miteinander verbunden sind und dass Aufstoß-Ventile (23) in der Bohrung (24) angeordnet sind.

4. Einrichtung nach einem der Ansprüche 1 bis 3, **dadurch gekennzeichnet, dass** der Zylinder (7) unter Zwischenschaltung eines Distanzstückes (26) mit einem Kopplungsflansch (27) verbunden ist, wobei die Länge (A) des Distanzstückes (26) der durch die Querschnittsvergrößerung des Zylinders (7) hervorgerufenen Hubverkürzung entspricht.

## Claims

1. Device for switching of railway switches in which a plurality of hydraulic positioning devices coupled with each other is arranged in the longitudinal direction of the rails in an offset manner and in which the cylinder piston-aggregates of the hydraulic positioning devices are connected to each other for actuation in the same direction, **characterized in that** the working chambers (13) of the hydraulic cylinder piston-aggregates (7) each have two regions (18,19) with a defined cross section of the cylinder, whereat the regions (18) of the cylinder piston-aggregate (7), being arranged in the longitudinal direction of the rails in an offset manner bearing locking devices for securing the end-positions (20,21), security-locking devices and/or sensors respectively have the same cross section and the respective other regions (19) of the cylinder piston-aggregates (7), being arranged in the longitudinal direction of the rails in an offset manner, have different cross sections to each other.

2. Device according to claim 1, **characterized in that** the region (18) bearing locking devices (20,21) for securing the end positions, security locking devices and/or sensors have a smaller cross section than the other region (19).

3. Device according to claim 1 or 2, **characterized in that** the working chambers (13) of the cylinder piston-aggregates (7) are connected to each other by means of a bore (24) of the piston (11) and that push-open-valves (23) are arranged in the bore (24).

4. Device according to any one of claims 1 to 3, **characterized in that** the cylinder (7) is connected with a coupling flange (27) with a distance piece (26) being interposed whereat the length (A) of the distance piece (26) corresponds to the shortening of the stroke caused by the augmentation of the cross section of the cylinder (7).

## Revendications

1. Dispositif pour la manoeuvre d'aiguillage, dans lequel une pluralité de dispositifs d'enclenchement hydrauliques couplés entre eux sont disposés de façon décalée dans le sens longitudinal des rails et les groupes de vérin des dispositifs d'enclenchement hydrauliques servant à l'entraînement dans le même sens sont reliés entre eux, **caractérisé en ce que** les espaces de travail (13) des groupes de vérin hydrauliques (7) comportent chacun deux zones (18, 19) ayant une section cylindrique définie, les zones (18) des groupes de vérin hydrauliques (7) disposés de façon décalée dans le sens longitudinal des rails, qui contiennent des dispositifs de sécurité de fin de course (20, 21), des mécanismes de fermeture de sécurité et/ou des capteurs, ayant une section égale entre elles, et les autres zones (19) des groupes de vérin hydrauliques (7) disposés de façon décalée dans le sens longitudinal des rails ayant une section différente les unes des autres.

2. Dispositif selon la revendication 1, **caractérisé en ce que** la zone (18) contenant les dispositifs de sécurité de fin de course (20, 21) les mécanismes de fermeture de sécurité et/ou les capteurs a une plus petite section que l'autre zone (19).

3. Dispositif selon la revendication 1 ou 2, **caractérisé en ce que** les espaces de travail (13) des groupes de vérin hydrauliques (7) sont reliés entre eux par un alésage (24) du piston (11) et **en ce que** des soupapes de refoulement (23) sont disposées dans l'alésage (24).

4. Dispositif selon l'une des revendications 1 à 3, **caractérisé en ce que** le cylindre (7) est relié, en intercalant un élément d'écartement (26), avec une bride de couplage (27), la longueur (A) de l'élément d'écartement (26) correspondant à la réduction de la course provoquée par l'augmentation de section du cylindre (7).
